# EUROPÄISCHE PATENTSCHRIFT

(11) **EP 1 153 402 B1**
(45) Veröffentlichungstag und Bekanntmachung des Hinweises auf die Patenterteilung: **02.11.2006**
(21) Anmeldenummer: 00990704.9
(22) Anmeldetag: 11.12.2000
(51) Int. Cl.: H01H 13/56

(54) **DRUCKTASTE FÜR RAST- UND TASTFUNKTION**
PUSH-KEY WITH LOCK-IN AND TOUCH FUNCTION
BOUTON POUSSOIR AVEC FONCTION D'ENCLIQUETAGE ET DE TOUCHE

(30) Priorität: 16.12.1999 DE 19960695
(43) Veröffentlichungstag der Anmeldung: 14.11.2001
(73) Patentinhaber: Moeller GmbH, 53115 Bonn (DE)
(72) Erfinder: BONN, Alfred, 53119 Bonn (DE); WIESE, Artur, 56077 Koblenz (DE)
(86) Internationale Anmeldenummer: PCT/EP2000/012506
(87) Internationale Veröffentlichungsnummer: WO 2001/045124

(56) Entgegenhaltungen:
- EP-A- 0 676 780
- FR-A- 2 322 442
- FR-A- 2 373 863
- US-A- 5 262 606

## Beschreibung

### Technisches Gebiet

Die Erfindung betrifft eine Drucktaste für Rast- und Tastfunktion nach dem Oberbegriff von Anspruch 1 und dient zur Betätigung mindestens eines Kontaktelementes.

### Stand der Technik

Aus der Druckschrift CH 595 687 A5 ist eine gattungsgemäße Drucktaste bekannt, die aus einem hohlzylindrischen Gehäuse und einem darin längsverschieblich und unverdrehbar geführten Schaltstößel besteht. Der Schaltstößel ist durch eine schraubenförmige Druckfeder in Richtung Ruhestellung beaufschlagt, wozu Anschlagnasen am Schaltstößel und entsprechende Anschlagflächen am Gehäuse vorgesehen sind. In der Außenwand des Schaltstößels sind eine annähernd herzförmige Rastkulisse und parallel sowie getrennt von dieser eine im wesentlichen in Betätigungsrichtung verlaufende Längsnut eingelassen. Im Gehäuse ist ein im wesentlichen in Betätigungsrichtung verlaufendes, drahtförmiges Federelement gelagert, dessen abgebogenes freies Ende als Führungsstift ausgebildet ist. Zur Realisierung der Rast- oder Tastfunktion verläuft der Führungsstift in der Rastkulisse bzw. in der Längsnut und kann mittels eines spitzen Werkzeuges, das durch eine Zutrittsöffnung im Gehäuse greift, von der Rastkulisse in die Längsnut oder umgekehrt umgesetzt werden. Von Nachteil sind die aufwendige Lagerung sowie die zusätzliche Federmittel beanspruchende und damit raumbeanspruchende Ausführung des Federelementes. Außerdem ist bei der Umsetzung der Führungsstift schwezugänglich und seine tatsächliche Lage nur bei sehr genauem Hinsehen erkennbar.

Weiterhin ist eine Leuchtdrucktaste mit Rastfunktion der Fa. Moeller GmbH mit der Typenbezeichnung RLTR bekannt, bei der die herzförmige Rastkulisse in der Innenwand des Gehäuses eingelassen ist und der in die Rastkulisse eingreifende Führungsstift nach außen von einem offenen Metallring absteht, der auf dem Schaltstößel gelagert ist. Zur Erhöhung der Zuverlässigkeit ist das Gehäuse mit zwei gegenüber angeordneten Rastkulissen und der Federring mit zwei gegenüber stehenden Führungsstiften ausgestattet.

Eine gattungsgemäße Drucktaste US-A-5 262 606 für Tast- und Rastfunktion, besteht aus einem hohlzylindrischen Gehäuse, einem darin längsverschieblich und unverdrehbar geführten Schaltstößel, Federmitteln und Anschlagmitteln zur Einnahme der Ruhestellung, einer annähernd herzförmigen Rastkulisse für die Rastfunktion, einer parallel dazu und zur Betätigungsrichtung verlaufenden Längsnut für die Tastfunktion und einem Führungsstift, der mittels eines in eine Zutrittsöffnung des Gehäuses greifenden Werkzeuges von der Rastkulisse in die Längsnut oder umgekehrt umgesetzt werden kann, wobei die Rastkulisse und die Längsnut an der Innenwand des Gehäuses verlaufen.

FR-A-2 373 863 zeigt eine Drucktaste für Rastfunktion mit zwei im Schaltstößel ausgebildeten, annähernd herzförmigen Rastkulissen und einem in der Innenwand des hohlzylindrischen Gehäuses in sich verdrehbar gelagerten Ringelement, das mit Führungsstiften radial nach innen in die Rastkulissen greift.

### Darstellung der Erfindung

Der Erfindung liegt die Aufgabe zugrunde, eine Drucktaste für Rast- und Tastfunktion mit einfacher und raumsparender Halterung des Führungsstiftes sowie mit leicht durchzuführender und erkennbarer Umstellung der Funktionsart anzugeben.

Ausgehend von einer Drucktaste der eingangs genannten Art wird die Aufgabe erfindungsgemäß durch die kennzeichnenden Merkmale des unabhängigen Anspruches gelöst, während den abhängigen Ansprüchen vorteilhafte Weiterbildungen der Erfindung zu entnehmen sind.

Durch die Ausbildung der Rastkulisse und der Längsnut an der Innenwand des Gehäuses sowie des Führungsstiftes als Teil des Ringelementes wird kein zusätzlicher Raum gegenüber einer Drucktaste, die ausschließlich mit Rastfunktion oder mit Tastfunktion ausgestattet ist, beansprucht. Das offene Ringelement ist geeignet, bei der Montage leicht in eine entsprechende ringförmige Nut am Schaltstößel aufgerastet und dort anschließend leicht verschieblich gelagert zu werden. Durch die Zutrittsöffnung kann der nach außen weisende Führungsstift mit einem geeigneten spitzen Werkzeug leicht im oder gegen den Uhrzeigersinn verschoben werden, wobei die jeweilige Endstellung des durch die Zutrittsöffnung gut sichtbaren Führungsstiftes die Funktionsart der Drucktaste eindeutig zu erkennen gibt. Eine die Rastkulisse und die Längsnut annähernd auf halber Höhe verbindende Querverbindung ermöglicht nur in halb gedrückter Stellung der Drucktaste ein bewusstes Umstellen des Führungsstiftes, wogegen in den beiden Endstellungen ein gewolltes oder durch Schwingungen oder Erschütterungen bewirktes unbeabsichtigtes Verstellen ausgeschlossen ist. Zweckmäßigerweise ist die Querverbindung gleichzeitig als Zutrittsöffnung ausgebildet.

Eine zweckmäßige Weiterbildung besteht in der frontseitig auslaufenden Ausbildung der Rastkulisse und/oder der Längsnut, um beim Zusammenbau der Drucktasten den Führungsstift einen leichten Eintritt in die Rastkulisse bzw. die Längsnut zu verschaffen. Eine gegenüberliegende Anordnung der für die Rast- und Tastfunktion zuständigen Führungselemente dient der zuverlässigen Arbeitsweise der Drucktaste.

### Kurze Beschreibung der Zeichnungen

Weitere Einzelheiten und Vorteile der Erfindung ergeben sich aus dem folgenden, anhand von Figuren erläuterten Ausführungsbeispiel. Es zeigen
Figur 1: eine erfindungsgemäße Drucktaste bei halb gedrückter Position in perspektivischer Darstellung;
Figur 2: die Drucktaste nach Fig. 1 in teilweise weggebrochener, und auseinandergezogener perspektivischer Darstellung;
Figur 3: ein Detail aus Fig. 2.

### Bester Weg zur Ausführung der Erfindung

Die Drucktaste 2 für Rast- und Tastfunktion besteht im wesentlichen aus einem hohlzylindrischen Gehäuse 4 und einem darin längsverschieblich und unverdrehbar geführten Schaltstößel 6. Der Schaltstößel 6 ist frontseitig mit einem Betätigungselement 8 versehen, das rückseitig von einer nicht dargestellten Leuchtquelle erhellt werden kann. Durch eine ebenfalls nicht gezeigte schraubenförmige Druckfeder, die um den unteren Teil 10 des Schaltstößels 6 gelegt ist und die sich zwischen einer nach hinten weisenden Ringfläche 12 am mittleren Teil des Schaltstößels 6 sowie einer nach vorn weisenden Teilringfläche 14 des Gehäuses 4 abstützt, wird der Schaltstößel 6 nach vorn, d.h. entgegen der Betätigungsrichtung 16, beaufschlagt. Beim Einfügen des Schaltstößels 6 in das Gehäuse 4 werden die beiden radial abstehenden, elastischen Stößelenden 18 hinter die rückseitigen Anschlagflächen 20 des Gehäuse 4 gerastet und sorgen danach im Zusammenwirken mit der Druckfeder für die Einnahme der Ruheposition der Drucktaste 2. Mit der Bezugsziffer 22 ist ein Außengewinde bezeichnet, auf das eine Montagemutter von hinten auf das Gehäuse 4 geschraubt werden kann. Der Schaltstößel 6 wird im Gehäuse 4 durch einen aufschnappbaren Frontring 23 gehalten.

Die im wesentlichen zylindrische Innenwand 24 des Gehäuses 4 ist mit zwei diametral gegenüber liegenden Einformungen 26 versehen, von denen in Fig. 2 und Fig. 3 nur die hintere zu sehen ist. Jede dieser Einformungen 26 besteht aus einer annähernd herzförmigen Rastkulisse 28, einer parallel zu dieser und in Betätigungsrichtung 16 verlaufenden Längsnut 30 sowie einer die Rastkulisse 28 und die Längsnut 30 annähernd in ihrer mittleren Höhe verbindenden Querverbindung 32. Die Rastkulisse 28 umläuft eine annähernd umgekehrt herzförmige Insel 34. Die Rastkulisse 28 und die Längsnut 30 laufen zur Frontseite hin in eine innere Ausrundung 36 des Gehäuses 4 aus und sind unterhalb dieser Stelle durch einen zungenförmigen Steg 38 getrennt. In einer Ringnut 40 im mittleren Teil des Schaltstößels 6 ist ein offenes Ringelement 42 gelagert, so dass es leichtgängig verdreht werden kann. An dem Ringelement 42 sind zwei diametral gegenüber liegende Führungsstifte 44 ausgebildet, von denen in Fig. 1 und Fig. 2 nur der vordere zu sehen ist. Beim Betätigen der Drucktaste 2 gleiten die Führungsstifte 44 entweder innerhalb der Rastkulissen 28 oder innerhalb der Längsnute 30 entlang. Im ersten Fall funktioniert die Drucktaste 2 rastend, wobei in der gedrückten Stellung der jeweilige Führungsstift 44 unterhalb der umgekehrt herzförmigen Insel 34 rastet. Im zweiten Fall funktioniert die Drucktaste 2 tastend. Wenigstens auf einer Seite ist der Führungsstift 44 durch eine im Gehäuse 4 eingelassene Zutrittsöffnung 46 bei halb gedrücktem Schaltstößel 6 sichtbar, wie in Fig. 1 zu erkennen ist. In dieser halb gedrückten Stellung der Drucktaste 2 kann der Führungsstift 44 mit Hilfe eines durch die Zutrittsöffnung 46 greifenden geeigneten Werkzeuges in oder entgegen dem Uhrzeigersinn verschoben werden. Dabei gleiten die Führungsstifte 44 entlang der Querverbindung 32, um aus der Rastkulisse 28 in die Längsnut 30 oder umgekehrt zu gelangen. Bei der Querverbindung 32 entfällt durch die Ausbildung der Zutrittsöffnung 46 an derselben Stelle die Rückwand.

## Patentansprüche

1. Drucktaste für Rast- oder Tastfunktion, bestehend aus
- einem hohlzylindrischen Gehäuse (4),
- einem darin längsverschieblich und unverdrehbar geführten Schaltstößel (6),
- Federmitteln sowie Anschlagmitteln (18, 20) für die Einnahme der Ruhestellung,
- einer annähernd herzförmigen, an der Innenwand (24) des Gehäuses (4) ausgebildeten Rastkulisse (28) für die Rastfunktion,
- einer parallel zu dieser und zur Betätigungsrichtung (16) verlaufenden, an der Innenwand (24) des Gehäuses (4) ausgebildet Längsnut (30) für die Tastfunktion und
- einem Führungsstift (44), der mittels eines in eine Zutrittsöffnung (46) des Gehäuses (4) greifenden Werkzeuges von der Rastkulisse (28) in die Längsnut (30) oder umgekehrt umgesetzt werden kann,
**dadurch gekennzeichnet, dass**
- der Führungsstift (44) radial nach außen von einem offenen Ringelement (42) absteht, das auf dem Schaltstößel (6) in sich verdrehbar gelagert ist,
- die Rastkulisse (28) und die Längsnut (30) annähernd auf halber Höhe über eine Querverbindung (32) verbunden sind und
- die Querverbindung (32) mit der Zutrittsöffnung (46) zusammenfällt.

2. Drucktaste nach vorstehendem Anspruch, **dadurch gekennzeichnet, dass** die Rastkulisse (28) und/oder die Längsnut (30) in Richtung Frontseite auslaufen.

3. Drucktaste nach einem der vorstehenden Ansprüche, **dadurch gekennzeichnet, dass** jeweils gegenüberliegend zwei Rastkulissen (28), Längsnute (30) und Führungsstifte (44) vorgesehen sind.

## Claims

1. A pushbutton for latching or keying function, consisting of
- a hollow-cylindrical housing (4),
- a switching plunger (6) guided longitudinally displaceably and non-rotatably therein,
- spring means and limit stop means (18, 20) for adoption of the normal position,
- an approximately heart-shaped latching slideway (28) formed on the inner wall (24) of the housing (4), for latching action,
- a longitudinal channel (30) extending parallel thereto and to the actuating direction (16) and formed on the inner wall (24) of the housing (4), for keying function, and
- a guide pin (44), which may be transferred by means of a tool engaging in an access opening (46) in the housing (4) from the latching slideway (28) into the longitudinal channel (30) or vice versa,
**characterised in that**
- the guide pin (44) protrudes radially outwards from an open ring element (42), which is mounted in itself rotatably on the switching plunger (6),
- the latching slideway (28) and the longitudinal channel (30) are connected approximately half-way up by means of a transverse connection (32) and
- the transverse connection (32) coincides with the access opening (46).

2. A pushbutton according to the preceding claim, **characterised in that** the latching slideway (28) and/or the longitudinal channel (30) taper towards the front.

3. A pushbutton according to either one of the preceding claims, **characterised in that** opposed to each other two latching slideways (28), longitudinal channels (30) and guide pins (44) are provided.

## Revendications

1. Bouton poussoir à fonction d'encliquetage ou de touche, comprenant:
- un boîtier cylindrique creux (4);
- un poussoir de commutation (6) pouvant s'y déplacer longitudinalement et guidé sans rotation;
- des moyens de ressort et des moyens de butée (18, 20) pour l'adoption de la position de repos;
- une coulisse d'encliquetage (28) ayant pratiquement une forme en coeur, formée sur la paroi interne (24) du boîtier (4) pour assurer la fonction d'encliquetage;
- une rainure longitudinale (30), parallèle à celle-ci et s'étendant dans le sens d'actionnement (16), formée sur la paroi interne (24) du boîtier (4) pour assurer la fonction de touche; et
- une goupille de guidage (44) pouvant être déplacée par un outil s'engageant dans une ouverture d'accès (46) du boîtier (4) de la coulisse d'encliquetage (28) dans la rainure longitudinale (30) ou inversement;
**caractérisé en ce que**
- la goupille de guidage (44) déborde radialement vers l'extérieur d'un élément annulaire ouvert (42), lequel est agencé sur le poussoir de commutation (6) de sorte à pouvoir tourner sur lui-même;
- la coulisse d'encliquetage (28) et la rainure longitudinale (30) sont reliées pratiquement à mi-hauteur par l'intermédiaire d'une liaison transversale (32); et
- la liaison transversale (32) coïncide avec l'ouverture d'admission (46).

2. Bouton poussoir selon la revendication précédente, **caractérisé en ce que** la coulisse d'encliquetage (28) et/ou la rainure longitudinale (30) s'étendent en direction du côté avant.

3. Bouton poussoir selon l'une des revendications précédentes, **caractérisé en ce que** des coulisses d'encliquetage (28), des rainures longitudinales (30) et des goupilles de guidage (44) sont prévues de manière opposée.
